# EUROPÄISCHE PATENTSCHRIFT

(11) **EP 2 232 179 B1**
(45) Veröffentlichungstag und Bekanntmachung des Hinweises auf die Patenterteilung: **20.08.2014**
(21) Anmeldenummer: 09700104.4
(22) Anmeldetag: 02.01.2009
(51) Int. Cl.: F25D 27/00, F21V 33/00, F21V 29/00, A47F 11/10, A47F 3/00, F21W 131/305

(54) **BELEUCHTUNGSEINRICHTUNG FÜR WARENPRÄSENTATIONSMÖBEL**
LIGHTING DEVICE FOR PIECES OF FURNITURE USED FOR PRESENTING PRODUCTS
DISPOSITIF D'ÉCLAIRAGE POUR PRÉSENTOIR

(30) Priorität: 03.01.2008 DE 102008003163; 22.02.2008 DE 102008010585
(43) Veröffentlichungstag der Anmeldung: 29.09.2010
(73) Patentinhaber: Weiss, Albert, 74706 Osterburken (DE)
(72) Erfinder: Weiss, Albert, 74706 Osterburken (DE)
(74) Vertreter: Bergmeier, Werner
(86) Internationale Anmeldenummer: PCT/EP2009/050017
(87) Internationale Veröffentlichungsnummer: WO 2009/083610

(56) Entgegenhaltungen:
- EP-A2- 0 769 262
- EP-A2- 1 686 336
- WO-A2-2006/067777
- DE-U1- 8 226 708
- DE-U1- 8 805 085
- US-A- 2 953 909
- US-A- 4 341 089
- US-A1- 2001 003 408
- US-A1- 2005 265 019

## Beschreibung

Die Erfindung betrifft ein Warenpräsentationsmöbel zur Präsentation von Kühl- oder Gefrierwaren mit einem Warenraum, der von durchsichtigen Scheiben mindestens teilweise umschlossen ist und eine Zugangsöffnung aufweist, die mittels durchsichtiger beweglicher Scheiben verschließbar ist, und der Warenraum mittels einer Beleuchtungseinrichtung beleuchtet ist.

Warenpräsentationsmöbel mit integrierter Beleuchtungseinrichtung sind verschiedentlich bekannt. Es werden hierfür vornehmlich Leuchtstoffröhren benutzt, die in der Regel außerhalb des Warenraumes angeordnet sind. Eine Anordnung der Leuchtstoffröhren innerhalb des Warenraumes wird vermieden, da von den Leuchtstoffröhren Wärme und vor allem UV-Strahlung ausgeht, die im Warenraum unerwünscht ist, da sie das Kühlgut aufheizen würde. Die Anordnung derartiger Beleuchtungseinrichtungen außerhalb des Warenraumes hat jedoch den Nachteil, dass durch die Isolierverglasung, die zwar die UV-Einstrahlung verhindert, Licht verloren geht und deshalb die Beleuchtung verstärkt werden muss gegenüber einer Beleuchtung, die innerhalb des Warenraumes angeordnet ist. Die Verstärkung der Beleuchtung zum Ausgleich der Lichtverluste bedingt einen höheren Energiebedarf. Dieser höhere Energiebedarf wird jedoch in Kauf genommen, da die Wärmeabgabe der Leuchtkörper innerhalb des Warenraumes eine erhöhte Kühlleistung bedingt, die sich noch ungünstiger in der Energiebilanz auswirkt.

LED-Leuchten werden in verschiedenster Form und für die verschiedensten Zwecke angewendet. Das LED-Licht ist ein kaltes Licht, d.h. es hat keine Strahlung, vor allen Dingen keine Infrarot- oder UV-Strahlung und kann deshalb im Kühlgut keine Stauwärme erzeugen. Die LED-Leuchten bestehen beispielsweise aus einem dünnen Metallband, der sog. Platine, auf welchem die einzelnen Leuchtkörper und die zugehörige Elektronik angeordnet sind. Da bei LED-Licht eine große Prozesswärme entsteht, die wesentlich höher als bei den Leuchtstoffröhren ist, muss für eine entsprechende Wärmeabfuhr gesorgt werden. An der Rückseite der die Leuchtkörper tragenden Platine ist deswegen eine Art Kühler (geripptes Metall) angebracht, während die Vorderseite mit einer Linse zum Schutz der Leuchtkörper abgedeckt ist. Auch hier besteht das Problem der Belastung der Energiebilanz durch Wärmeabgabe. Wenn z.B. die LED-Leuchten außerhalb des Kühlraums angeordnet werden, um diese Prozesswärme nicht in den Kühlraum gelangen zu lassen, entsteht ein Lichtverlust durch die bedampfte Scheibe von etwa 20-25 %. Damit geht der bei LED-Leuchten geringere Energiebedarf wieder verloren.

Durch die WO 2006/067777 A2 ist es bekannt, Leuchtleisten als Türpfosten auszubilden, wobei die Beleuchtung an diesem Pfosten nach innen in den Warenraum gerichtet ist, während die Wärmeabfuhr auf der dem Warenraum abgewandten Seite des Türpfostens verlegt ist. Allerdings legen sich gegen diese Seite des Türpfostens die Türen im geschlossenen Zustand an und decken somit diese ab. Zwar kann die Wärme dadurch an den Türen im geschlossenen Zustand eine Kondensation vermeiden. Die Wärme der LED-Leuchten wird jedoch nur an die Türen abgeführt. Derartige Leuchtleisten werden auch als Abschlusskanten von den Regalfächern vorn gegenüber der Tür benutzt zur Beleuchtung der Fächer und zum Anbringen von Preisauszeichnungsschildern. Diese Wärmeabfuhr ist jedoch innerhalb des Warenraumes angeordnet und belastet somit die Energiebilanz des Kühlmöbels, da keine Wärmeabfuhr nach außerhalb in den das Kühlmöbel umgebenden Verkaufsraum erfolgt.

Durch die US 2001/0003408 A1 ist eine ähnliche Vorrichtung bekannt, bei der in einem Türpfosten zwischen zwei Türen eines Kühlmöbels zwei Leuchtstoffröhren zur Beleuchtung des Warenraumes vorgesehen sind. Während die Leuchtstoffröhren ihre Lichtausstrahlung in den Warenraum abgeben, ist rückseitig eine Lochplatte vorgesehen zur Wärmeabfuhr der im Türpfosten gekapselten Leuchtstoffröhren. Dies erfolgt über eine Lochplatte gegen eine Kunststoffplatte auf der Außenseite des Türpfostens, an die die Türen anschlagen, um den Warenraum zu verschließen. Der Pfosten soll dadurch immer auf einer Temperatur über dem Taupunkt gehalten werden. Die Platte, die als Türanschlag dient, ist aus Plastik und somit als schlechter Wärmeleiter nach außen ausgeführt. Eine Ableitung der entstehenden Wärme in den Umgebungsraum des Kühlmöbels ist nicht offenbart.

Aufgabe der Erfindung ist es, eine Beleuchtungseinrichtung für Warenpräsentationsmöbel zur Präsentation von Kühl- oder Gefrierwaren zu schaffen, die besonders energiesparend ist und dennoch eine gute Beleuchtung gewährleistet.

Durch die Merkmale des Anspruchs 1 wird diese Aufgabe gelöst. Dadurch, dass die durch den Leuchtkörper erzeugte Wärme nach außerhalb des Warenraums in den Umgebungsraum abgeführt wird, wird eine direkte Beleuchtung des Warenraumes ermöglicht. Lichtverluste werden vermieden und die Kühlleistung muss dennoch nicht die entstehende Wärme der Leuchtkörper kompensieren. Die Wärmeabführeinrichtung ist zweckmäßig in Nähe der Kanten der den Warenraum umschließenden Scheiben angeordnet und erstreckt sich längs der Scheibenkante, so dass mit der von dem Leuchtkörper abgeführten Wärme die Scheibenkante erwärmt wird. Das hat besondere Bedeutung bei Tiefkühlmöbeln, bei denen der Temperaturunterschied nach außen sehr groß ist. Auf diese Weise wird in diesen Randbereichen der Scheiben eine Entstehung von Kondenswasser vermieden.

Die Aufgabe wird durch verschiedene, recht unterschiedliche Ausführungsformen gelöst. Bei Warenpräsentationsmöbeln mit einer vertikalen Zugangsöffnung zum Warenraum, der in vertikal übereinander angeordnete Fächer unterteilt ist, bilden die angelseitigen Enden der Türen einen Zwischenraum, in dessen Bereich der Leuchtkörper der Beleuchtungseinrichtung so angeordnet wird, dass der Leuchtkörper mit dem Warenraum direkt in Verbindung steht, während die von dem Leuchtkörper abgegebene Wärme über eine Wärmeabführeinrichtung durch den Zwischenraum nach außen in den Umgebungsraum des Kühlmöbels befördert wird. Bei dem Einsatz von LED-Leuchtkörpern ist der LED-Leuchtkörper auf der Warenraumseite des Zwischenraumes positioniert, während die Wärmeabführeinrichtung über eine Wärmeableitung die Wärme zu einem Kühlkörper transportiert, der außerhalb des Warenraumes in direkter Verbindung zum Umgebungsraum des Kühlmöbels liegt. Die Wärmeableitung erstreckt sich längs der Scheibenkante, so dass durch die abgeführte Wärme die Scheibenkante zur Vermeidung von Kondenswasser erwärmt wird. Zusätzliche Heizdrähte können entfallen. Die Wärmeabführeinrichtung ist zweckmäßig als Funktionsteil des Kühlmöbels ausgebildet, an welchem die LED-Leuchtkörper unmittelbar befestigt sind. Sie erstreckt sich über die Länge der Scheibenkante und deckt bei geschlossener Tür den Zwischenraum zwischen den beiden benachbarten Türen ab. Die Wärmeabführeinrichtung als Funktionsteil dient gleichzeitig auch als Anschlag für die Scheibenkante der Tür, wenn diese geschlossen wird.

Nach einer anderen Ausführungsform ist die Beleuchtungseinrichtung senkrecht positioniert im Warenraum angeordnet. Dies ist insbesondere an den Stellen von Vorteil, wo das angelseitige Ende der Tür an die Seitenwand des Kühlmöbels anschließt.

Der Leuchtkörper, der sowohl eine Leuchtstoffröhre sein kann als auch aus LED-Leuchtkörpern gebildet sein kann, ist in einer Mantelröhre gekapselt, die den Leuchtkörper im Abstand umfasst, so dass ein Hohlraum entsteht. Da die Kapselung am unteren und oberen Ende jeweils eine Öffnung aufweist, entsteht ein Luftstrom, der die Wärme von der Leuchtstoffröhre bzw. dem Kühlkörper in den Umgebungsraum abführt, so dass diese nicht in den Warenraum gelangen kann.

Auch bei einem Warenpräsentationsmöbel in Art einer Kühltruhe, die über der Kühltruhenöffnung verschiebbare Abdeckplatten aufweist, ist die Erfindung mit Vorteil einzusetzen. Dabei sind an einem Grundprofil, das gleichzeitig als Wärmeabführeinrichtung ausgebildet ist, LED-Leuchtkörper im Warenraum angeordnet, um diesen zu beleuchten. Über das Grundprofil, das die LED-Leuchtkörper trägt, wird die Wärme in den Umgebungsraum abgeführt. Die LED-Leuchtkörper können unmittelbar an dem Grundprofil befestigt sein, so dass der Kühleffekt verbessert wird. Übergangswiderstände in der Wärmeableitung entfallen.

Eine weiterer Gegenstand der Erfindung ist nicht nur das Abführen der durch die Leuchtkörper entstehenden Wärme, sondern auch eine Verwendung dieser abzuführenden Wärme zur Beheizung der kondenswassergefährdeten Kanten der Türen und Umrandung, so dass energieverbrauchende Heizdrähte als Zusatzheizung vermieden werden. Um die Wärme auch auf die Scheibenkanten abzuführen, die nicht parallel zur Wärmeabführeinrichtung angeordnet sind, ist die Scheibenkante mit einem Heizrohr, einer sog. "Heatpipe" ausgestattet, die sich über alle Scheibenkanten rundum erstreckt.

Da bei Entfall der Heizdrähte auch nachts eine Beheizung benötigt wird, werden die Leuchtkörper während der Nacht mit reduzierter Leistung betrieben, da die für die Beheizung der Kanten notwendige Wärme ausreicht, wenn nur die Hälfte oder ein Drittel der Leuchtleistung abgegeben wird. Hierfür können Schalteinrichtungen vorgesehen sein, Dimmer für die Leuchtstoffröhren oder auch Taktschaltungen oder Schaltungen, bei denen nur ein Teil der LED-Leuchtkörper in Betrieb ist. Weitere Einzelheiten der Erfindung werden anhand der Zeichnungen beschrieben.
- **Figuren 1 und 2**: zeigen in einem vergrößerten Ausschnitt verschiedene Anordnungen von LED-Leuchtkörpern im Zwischenraum zwischen den angelseitigen Enden der Türen eines Warenpräsentationsmöbels mit vertikaler Zugangsöffnung,
- **Figur 3**: zeigt die Montage und Befestigung einer Beleuchtungseinrichtung gemäß der Erfindung bei einem Kühlmöbel mit vertikaler Zugangsöffnung,
- **Figur 4**: zeigt eine ähnliche Ausführung wie in den Figuren 1 und 2, jedoch mit Leuchtstoffröhre,
- **Figuren 5 und 6**: zeigen die Anordnung einer gekapselten Leuchtstoffröhre innerhalb des Kühlmöbels im Aufriss und im Grundriss,
- **Figur 7**: zeigt Details der ummantelten Leuchtstoffröhre,
- **Figur 8**: zeigt Details einer Beleuchtungseinrichtung mit ummanteltem LED-Leuchtkörper,
- **Figur 9**: zeigt die LED-Beleuchtungseinrichtung gemäß der Erfindung für eine Kühltruhe mit durchsichtiger Umrandung,
- **Figur 10**: zeigt eine Platine mit LED-Leuchtkörpern und zugehöriger Elektronik,
- **Figur 11**: zeigt eine handelsübliche LED-Leuchteinrichtung, sowie
- **Figur 12**: zeigt eine Ausführung gemäß Figur 9 in vergrößerter Darstellung, bei der die LED-Leuchteinrichtung unmittelbar mit einem Funktionsteil des Kühlmöbels verbunden ist.

Die Figuren 1 und 2 zeigen im Ausschnitt sowie in vergrößerter Darstellung die aneinander grenzenden Bereiche der angelseitigen Enden 51 der Türen 5 eines Warenpräsentationsmöbels mit vertikaler Zugangsöffnung zum Warenraum. Derartige Türen sind in der parallelen Patentanmeldung EP 08160330.0 des gleichen Anmelders im Detail beschrieben. Diese beiden Türen 5 sind so angeordnet, dass ein Zwischenraum 4 entsteht, der eine Verbindung des Warenraumes mit dem das Warenpräsentationsmöbel umgebenden Raum darstellt. In Figur 1 sind die Drehbolzen 6 mittig zu der aus den Scheiben 5' gebildeten Tür angeordnet, während in Figur 2 eine außermittige Anordnung vorgesehen ist, wobei die Drehbolzen 6 auf der Warenraumseite angeordnet sind. Die Türen 5 sind rahmenlos, d.h. sie bestehen jeweils aus einer üblichen Isolierglasscheibe, zwischen deren Scheiben 5' eine Abstandsleiste zum Abschluss des Hohlraumes angeordnet ist und die Kante 52 der Tür 5 bildet. Die Anordnung der Drehbolzen 6 ist beliebig. Sie könnten auch auf der Umgebungsraumseite außermittig angeordnet sein. Sie müssen auf jeden Fall so angeordnet sein, dass die Tür ohne weiteres geöffnet werden kann, mindestens in einem 90-Grad-Winkel und in geschlossener Stellung der Zwischenraum 4 geschlossen ist.

In diesem Zwischenraum 4 ist eine Beleuchtungseinrichtung angeordnet, die aus einem Leuchtkörper 1 - hier in Form eines LED-Leuchtkörpers - besteht mit einer Linse 11. Leuchtkörper 1 und Linse 11 werden von einem Trägerteil 2 gehalten, das über eine Wärmeableitung 3 mit einem Kühlkörper 31 verbunden ist.

Trägerteil 2, Wärmeableitung 3 und Kühlkörper 31 sind zweckmäßig in einem Profil zusammengefasst, das sich durch den Zwischenraum 4 hindurch vom Warenraum zum Umgebungsraum erstreckt. Durch diese Zusammenfassung entsteht ein Funktionsteil des Kühlmöbels, durch das eine effektive Wärmeableitung gegeben ist, da Übergangswiderstände von einem Bauteil zum anderen entfallen. Im Unterschied zu Figur 1 ist die Wärmeableitung bei der Ausführung nach Figur 2 wesentlich verkürzt, so dass der LED-Leuchtkörper mit der Linse 11 im Zwischenraum 4 zu liegen kommt. Der Kühlkörper 31 ist gleichzeitig als Anschlag für die Türen 5 in der Geschlossen-Stellung ausgebildet. Damit sind die als Schwenktüren ausgebildeten Türen 5 jeweils in ihrer Geschlossen-Stellung fixiert, und es wird vom Kühlkörper 31 Wärme auf die Kante 52 der Tür 5 übertragen. Zur Abdichtung des Warenraumes gegen den Zwischenraum 4 und die Umgebung ist eine Dichtung 7 vorgesehen, die auf dem angelseitigen Ende 51 der Tür 5 parallel zu der Kante 52 angeordnet ist. Wird die als Schwenktür ausgebildete 5 geschlossen, legt sich diese Dichtung 7 an das Trägerteil 2 an und dichtet somit den Warenraum gegen die Wärmeabführeinrichtung ab.

Bei der Erzeugung des LED-Lichtes entsteht eine ziemlich große Prozesswärme, weshalb die LED-Leuchten eine Kühlung benötigen, die in der Regel unmittelbar hinter dem Leuchtkörper angeordnet ist. Wie in den Figuren 10 und 11 im Einzelnen dargestellt, besteht der LED-Leuchtkörper aus den Leuchtdioden, die mit der zugehörigen Elektronik 101 auf einer Platine 100 angeordnet sind. Die einzelnen Platinen sind über Lötstellen 102 miteinander verbunden und unmittelbar mit einem Kühlkörper 31 verbunden. Diese handelsüblichen LED-Leuchten sind zwar in jeder gewünschten Länge zu haben, jedoch sind sie oft schwierig einzubauen. Erfindungsgemäß soll der als LED-Leuchtkörper ausgebildete Leuchtkörper 1 innerhalb des Warenraumes angeordnet sein. Um die Wärme von dem Leuchtkörper 1, der innerhalb des Warenraumes angeordnet ist, nach außen zu bringen, ist daher eine Wärmeableitung 3 vorgesehen, die unmittelbar an das die Platine 100 mit den als LED-Leuchtkörper ausgebildeten Leuchtkörpern 1 tragende Trägerteil 2 anschließt und somit die Wärme nach außen auf den Kühlkörper 31 überträgt. Durch diese Trennung zwischen Kühlkörper 31 und Leuchtkörper 1 wird eine äußerst energiesparende Beleuchtungseinrichtung geschaffen, da die volle Lichtstärke direkt in den Warenraum ausgestrahlt wird, während die entstehende Wärme nach außen abgeführt wird. Da das LED-Licht kalt ist, gehen von diesem keine Strahlungen aus, die das Kühlgut oder den Warenraum aufheizen könnten.

Bei der Ausführung gemäß Figur 1 ist die Wärmeableitung 3 im Zwischenraum 4 jeweils gegenüber den Kanten 52 der Türen 5 angeordnet. Das hat den Vorteil, dass über diese Wärmeableitung 3 Wärme gegen die Kanten 52 ausgestrahlt wird und diese erwärmt werden, so dass ein Beschlagen der Scheiben 5' von der Kante 52 her vermieden wird. Diese Gefahr besteht besonders durch die den Hohlraum der Isolierglasscheibe 5' verschließenden und die Kante 52 bildenden Abstandsleisten, die in der Regel aus einem Metallprofil bestehen und so eine Kältebrücke bilden. Die Wärmeableitung 3 gibt die verbleibende Restwärme an den Kühlkörper 31 ab, der in den Umgebungsraum ragt.

Bei der Ausführung gemäß Figur 2 ist an dem Kühlkörper 31 eine wärmeleitende Dichtung 71 angeordnet, über die durch den Kontakt in der Geschlossen-Stellung Wärme auf die angelseitigen Enden 51 der Scheibe 5' geleitet wird, um auf diese Weise ein Beschlagen derselben zu verhindern. In Figur 2 stehen die Scheiben 5' an ihrem angelseitigen Ende über die Kante 52 über. Zum Schutz der Kante 52 ist dieser Raum mit einer Kantenfüllung 53, vorzugsweise aus Kunststoff, geschlossen.

Die Beleuchtungseinrichtung ist vorzugsweise als modulare Einheit ausgebildet und leicht in den Zwischenraum 4 einsetzbar. Der elektrische Anschluss erfolgt über Kabelstecker (nicht gezeigt), die Halterung über einen Haltebolzen 74, der in die Bohrung 73 des Magnethalters 72 eingreift. Der als LED-Leuchtkörper ausgebildete Leuchtkörper 1 ist mit einer Linse 11 abgedeckt und über eine Wärmeableitung 3 (nicht zu sehen) mit dem Kühlkörper 31 verbunden, der zu einem Abdeckprofil 13 an seinem Ende ausgebildet ist, so dass bei geschlossener Stellung der Türen 5 der Zwischenraum 4 abgedeckt ist. Auch hier können, wie oben beschrieben, Abdeckprofil 13, Kühlkörper 31 sowie Wärmeableitung 3 mit dem Trägerteil 2 zu einem Funktionsteil des Kühlmöbels zusammengefasst sein, an dem die als LED-Leuchtkörper ausgebildeten Leuchtkörper 1 unmittelbar befestigt sind. Ferner kann dieses Funktionsteil gleichzeitig als Stütze ausgebildet sein und somit zur Versteifung und Tragfähigkeit des Kühlmöbels beitragen.

Figur 4 zeigt eine andere Ausführung, bei der anstatt eines LED-Leuchtkörpers eine Leuchtstoffröhre als Leuchtkörper 1 vorgesehen ist. Dieser Leuchtstoffröhre ist eine Wärmeabführeinrichtung zugeordnet, die so angeordnet ist, dass die durch die Leuchtstoffröhre erzeugte Wärme außerhalb des Warenraumes abgegeben wird. Sie weist eine Mantelröhre 12 auf, welche die Leuchtstoffröhre in einem Abstand umgibt, so dass zwischen der Mantelröhre 12 und der Leuchtstoffröhre ein Zwischenraum entsteht, der als Luftkanal 33 verwendet wird. Um die UV-Strahlung des als Leuchtstoffröhre ausgebildeten Leuchtkörpers 1 in den Warenraum abzuhalten, ist die Mantelröhre 12 auf dieser Seite mit einem Filter 122 versehen, während die rückwärtige, dem Umgebungsraum zugewandte Seite als Reflektor 121 ausgebildet ist. Die Mantelröhre 12 hat eine untere Zuluftöffnung 123 und eine obere Abluftöffnung 124 (Fig. 5). Durch diese beiden Öffnungen entsteht eine Kaminwirkung, so dass eine Luftströmung im Luftkanal 33 entsteht, die die Wärme von der Röhre nach oben zur Abluftöffnung 124 befördert, wo sie in den Umgebungsraum austritt. Somit ist eine direkte Beleuchtung im Warenraum ermöglicht, ohne dass die durch die Leuchtkörper 1 entstehende Wärme den Warenraum erreicht, sondern nach außerhalb befördert wird.

Diese Beleuchtungseinrichtung kann sowohl im Zwischenraum 4 als auch innerhalb des Warenraumes angeordnet sein, beispielsweise im Eckbereich zur Seitenwand 62, wo kein Zwischenraum 4 zwischen zwei angelseitigen Enden 51 der Türen 5 gebildet ist, wie aus den Figuren 5 und 6 hervorgeht. In der Aufriss-Darstellung gemäß Figur 5 ist die linke Tür 5 weggelassen worden, um den Blick auf die Regalfächer 64 und die Mantelröhre 12 freizugeben. Die Mantelröhre 12 kann übrigens auch drehbar angeordnet werden, so dass der Leuchtwinkel je nach Bedarf einstellbar ist.

Gemäß Figur 8 kann statt der Leuchtstoffröhre auch ein als LED-Leuchtkörper ausgebildeter Leuchtkörper 1 verwendet werden. Da dieser keine UV-Abstrahlung erzeugt, genügt es, wenn die übliche Linse 11 den als LED-Leuchtkörper ausgebildeten Leuchtkörper 1 abdeckt, während die Wärmeabführeinrichtung mit dem Luftkanal 33 umgeben ist, um die dort entstehende Wärme abzuführen. Hierfür ist die Ummantelungsröhre 12 zweckmäßigerweise durch ein U-förmiges Profil 15 gebildet, das von dem Trägerteil 2 abgeschlossen wird, auf das die Linse 11 aufgesetzt ist. Diese Ausführungsform kann sowohl als selbständige Beleuchtungseinrichtung direkt im Warenraum als auch in dem Zwischenraum 4 angeordnet werden. Es muss jedoch, wie in Figur 5 gezeigt, für eine Zuluftöffnung 123 und eine Abluftöffnung 124 jeweils gesorgt werden, um die Wärme in den Umgebungsraum zu befördern.

Sowohl die Wärmeabführeinrichtung nach den Figuren 1 bis 4 als auch nach Figur 8 kann zusätzlich als Stütze ausgebildet sein und somit als Funktionsteil des Kühlmöbels zu dessen Versteifung und zusätzlicher Tragkraft beitragen.

Wie oben bereits erwähnt, ist es zweckmäßig, die durch die Leuchtkörper 1 entstehende Wärme nicht nur abzuführen, sondern auch zu nutzen. Damit können die üblicherweise in die Kanten 52 eingelegten Heizdrähte 34 entfallen. Die hierfür zusätzliche Energie wird eingespart, da die Abwärme der Leuchtkörper 1 zum Beheizen der Kanten 52 und der angelseitigen Enden 51 der Türen 5 benutzt wird. Durch das Einlegen einer sog. "Heatpipe" 32 in die Kante 52, die dann allseitig die Scheibe umgibt, werden alle beschlaggefährdeten Bereiche der Tür 5 erreicht. Da auch nachts eine Beheizung dieser Kanten 52 erforderlich ist, ist es notwendig, dass die Beleuchtung auch nachts eingeschaltet bleibt, um Wärme für die Beheizung der Kanten 52 anstelle der entfallenen Heizdrähte 34 abzugeben. Es hat sich allerdings gezeigt, dass die Abwärme von einer reduzierten Beleuchtung genügt, um das Beschlagen der Tür 5 an den Kanten 52 zu verhindern. Es wäre also nicht sinnvoll, die Beleuchtung in voller Stärke auch nachts brennen zu lassen.

Erfindungsgemäß ist deshalb eine Schalteinrichtung vorgesehen, die beispielsweise einen Dimmer aufweist, mit dem die Leuchtstoffröhren auf reduzierte Leistung geschaltet werden können. Es ist auch möglich, die Schalteinrichtung so auszubilden, dass im Takt die Beleuchtung zwar in voller Stärke ein- und ausgeschaltet wird, jedoch nur für ein Drittel oder die Hälfte der Zeit Lichtleistung abgibt. Auch so kann noch eine genügende Beheizung der Kanten 52 erreicht werden. Dieses Ein- und Ausschalten eignet sich jedoch nur für LED-Leuchtkörper. Bei einer bevorzugten Ausführung werden die LED-Leuchten in zwei Schaltkreise aufgeteilt, wobei nachts dann nur einer von den beiden Schaltkreisen eingeschaltet bleibt, so dass nur jeder zweite oder dritte LED-Leuchtkörper bei der Nachtbeleuchtung Wärme abgibt.

Die Erfindung ist nicht nur bei Warenpräsentationsmöbeln anwendbar, die eine vertikale Zugangsöffnung zum Warenraum aufweisen, der in vertikal übereinander geordnete Regalfächer 64 unterteilt und mit transparenten, horizontal beweglichen Türen 5 verschließbar ist. Figur 9 zeigt eine weitere Ausführung der Erfindung bei einem Warenpräsentationsmöbel in Art einer Kühltruhe, die über der Kühltruhenöffnung zum Öffnen derselben verschiebbare Abdeckplatten sowie eine auf dem Möbel befestigte durchsichtige Umrandung 54 aufweist, die als Träger einer Beleuchtungseinrichtung zur Beleuchtung des Kühlraumes dient. Wie in der älteren Patentanmeldung EP 1 686 336 A2 im Einzelnen beschrieben, erstreckt sich über die Länge der Kühltruhe ein Grundprofil 14, das zur Aufnahme verschiedener Modularteile vorgesehen ist, die der Ausstattung der Abdeckung dienen. U.a. ist dieses Grundprofil 14 auch Träger einer Beleuchtungseinrichtung. In der Regel ist bei dieser Ausführung die Beleuchtungseinrichtung außerhalb des Warenraumes angeordnet, um die Wärmeentwicklung und auch die von der Leuchtstoffröhre ausgehenden UV-Strahlen auf das Kühlgut im Warenraum zu vermeiden. Erfindungsgemäß ist hier jedoch eine Beleuchtungseinrichtung innerhalb des Warenraumes installiert, die mit einem als LED-Leuchtkörper ausgebildeten Leuchtkörper 1 und einer Linse 11 ausgestattet ist, die beide an dem Trägerteil 2 befestigt sind, das seinerseits an dem Grundprofil 14 befestigt ist. An dem Grundprofil 14 ist ferner der Handlauf 75 befestigt sowie Führungsschienen 76, die die Abdeckungen 77 und 78 tragen. Das Grundprofil 14 ist als Wärmeabführeinrichtung ausgebildet und besteht deshalb aus einem wärmeleitfähigen Material, z.B. Aluminium. Für einen guten Wärmeübergang auf die Kante 52 der Umrandung 54 ist das Grundprofil 14 zweckmäßigerweise direkt auf die Scheibeneinfassung 55 der Umrandung 54 aufgesetzt. Es erstreckt sich von der Innenseite des Warenraumes auf die Außenseite der Umrandung 54, so dass die von dem Leuchtkörper 1 erzeugte Prozesswärme aus dem Warenraum auf die Außenseite abgeleitet wird. Da das Grundprofil 14 die Umrandung 54 umklammert, gibt dieses seine Wärme an die Kante 52 der Umrandung 54 ab, so dass die aus einer Isolierglasscheibe mit einer Scheibeneinfassung 55 bestehende Umrandung 54 in diesem Bereich aufgeheizt wird. Die üblichen Heizdrähte 34 können entfallen. Die Energie zum Aufheizen dieser Heizdrähte wird eingespart.

Zur Vereinfachung und wegen der besseren Wärmeableitung kann das Trägerteil 2 mit dem Grundprofil 14 zusammengefasst werden zu einem Funktionsteil. Figur 12 zeigt eine solche Ausführung, bei der auch der Heizdraht 34 entfallen ist. Das Grundprofil 141 weist eine Fläche 22 auf, die die Platine 100 mit den Leuchtkörpern 1 unmittelbar aufnimmt. Ferner sind Halter 21 vorgesehen, um die Linse 11 zur Abdeckung der als LED-Leuchtkörper ausgebildeten Leuchtkörper 1 zu befestigen. Das Grundprofil 141 nimmt also direkt die Wärme von den als LED-Leuchtkörper ausgebildeten Leuchtkörper 1 auf und leitet sie auf die Kante 52 der Isolierglasscheibe 54 mit der Scheibeneinfassung 55. Das Grundprofil 141 selbst besteht aus einem gut wärmeleitenden Material und ist beispielsweise als Aluminiumprofil ausgebildet, so dass eine sehr große Kühlfläche zum Abtransport der in den Leuchtkörpern 1 entstehenden Wärme zur Verfügung steht. Dies wirkt sich besonders gut auf die Lebensdauer und die Leuchtstärke der LED-Leuchtkörper aus.

## Patentansprüche

1. Warenpräsentationsmöbel zur Präsentation von Kühl- oder Gefrierwaren mit einem Warenraum, der von durchsichtigen Scheiben mindestens teilweise umschlossen ist und eine Zugangsöffnung aufweist, die mittels durchsichtiger beweglicher Scheiben (5') verschließbar ist, wobei der Warenraum mittels einer Beleuchtungseinrichtung beleuchtet ist, die aus wenigstens einem im Warenraum positionierten Leuchtkörper (1) und einer zugehörigen Wärmeabführeinrichtung besteht, **dadurch gekennzeichnet, dass** die zugehörige Wärmeabführeinrichtung einen Kühlkörper (31) umfasst, der sich in einen außerhalb des Warenraums befindlichen Umgebungsraum des Warenpräsentationsmöbels erstreckt und mit dessen Hilfe die durch den Leuchtkörper (1) erzeugte Wärme aus dem Warenraum in den Umgebungsraum des Kühlmöbels abführbar ist.

2. Warenpräsentationsmöbel nach Anspruch 1, **dadurch gekennzeichnet, dass** die Beleuchtungseinrichtung als LED-Leuchtkörper ausgebildete Leuchtkörper (1) aufweist, die im Warenraum positioniert sind, dass die zu den LED-Leuchtkörpern gehörige Wärmeabführeinrichtung eine Wärmeableitung (3) und einen Kühlkörper (31) aufweist, wobei die LED-Leuchtkörper und der Kühlkörper (31) über die Wärmeableitung (3) miteinander verbunden sind.

3. Warenpräsentationsmöbel nach einem der Ansprüche 1 oder 2, **dadurch gekennzeichnet, dass** das Warenpräsentationsmöbel eine vertikale Zugangsöffnung zum Warenraum aufweist, wobei der Warenraum in vertikal übereinander angeordnete Fächer unterteilt ist, und wobei die dem Kunden zugängliche Frontseite des Warenraumes mit transparenten, horizontal beweglichen Türen (5) verschließbar ist, und dass zwischen angelseitigen Enden (51) der Türen (5) ein Zwischenraum (4) vorgesehen ist, in dessen Bereich die Leuchtkörper (1) der Beleuchtungseinrichtung so angeordnet sind, dass sie mit dem Warenraum direkt in Verbindung stehen, während die zugehörige Wärmeabführeinrichtung sich durch den Zwischenraum (4) hindurch vom Warenraum zum Umgebungsraum erstreckt, so dass die von den Leuchtkörpern (1) abgegebene Wärme nach außen in den Umgebungsraum des Kühlmöbels beförderbar ist.

4. Warenpräsentationsmöbel nach einem oder mehreren der Ansprüche 1 bis 3, **dadurch gekennzeichnet, dass** die Wärmeabführeinrichtung in der Nähe von Kanten (52) der den Warenraum umschließenden Scheiben (5') angeordnet ist, wobei die Wärmeabführeinrichtung sich längs einer Kante (52) erstreckt, so dass die von dem Leuchtkörper (1) abgeführte Wärme die Kante (52) erwärmt.

5. Warenpräsentationsmöbel nach Anspruch 4, **dadurch gekennzeichnet, dass** der Kühlkörper (31) als Profil ausgebildet ist, das sich über die Länge der Kante (52) erstreckt und in den Umgebungsraum ragt und bei geschlossener Tür (5) den Zwischenraum (4) zwischen zwei benachbarten Türen (5) abdeckt.

6. Warenpräsentationsmöbel nach einem oder mehreren der Ansprüche 2 bis 5, **dadurch gekennzeichnet, dass** ein Trägerteil (2) für die LED-Leuchtkörper, die Wärmeableitung (3) und der Kühlkörper (31) zu einem Funktionsteil des Kühlmöbels zusammengefasst sind, an welchem die LED-Leuchtkörper unmittelbar befestigt sind.

7. Warenpräsentationsmöbel nach Anspruch 6, **dadurch gekennzeichnet, dass** das Trägerteil (2) in den Warenraum ragt und die Wärmeableitung (3) durch den Zwischenraum (4) zwischen den beiden benachbarten Türen (5) hindurchgeführt ist, und dass der Kühlkörper (31) an dessen Ende außerhalb des Warenraumes im Umgebungsraum angeordnet ist.

8. Warenpräsentationsmöbel nach einem oder mehreren der Ansprüche 2 bis 7, **dadurch gekennzeichnet, dass** der Kühlkörper (31) mit einer dem Warenraum zugewandten Seite als Anschlag für die Scheibe (5') der Tür (5) ausgebildet ist.

9. Warenpräsentationsmöbel nach einem oder mehreren der Ansprüche 6 bis 10, **dadurch gekennzeichnet, dass** zwischen dem Trägerteil (2) und dem in den Warenraum schwenkbaren angelseitigen Ende (51) der Tür (5) eine Dichtung (7) angeordnet ist.

10. Warenpräsentationsmöbel nach einem oder mehreren der Ansprüche 1 bis 9, **dadurch gekennzeichnet, dass** die Beleuchtungseinrichtung als Leuchtkörper (1) eine senkrecht positionierte Leuchtstoffröhre aufweist, die im Warenraum angeordnet ist, sowie eine zugehörige Wärmeabführeinrichtung.

11. Warenpräsentationsmöbel nach Anspruch 10, **dadurch gekennzeichnet, dass** die zugehörige Wärmeabführeinrichtung aus einer die Leuchtstoffröhre im Abstand umfassenden Mantelröhre (12) besteht, die einen Filter (122) beinhaltet.

12. Warenpräsentationsmöbel nach einem der Ansprüche 10 oder 11, **dadurch gekennzeichnet, dass** die zugehörige Wärmeabführeinrichtung (33) aus einer die Leuchtstoffröhre im Abstand umfassenden Mantelröhre (12) besteht, die einen Reflektor (121) beinhaltet.

13. Warenpräsentationsmöbel nach einem oder mehreren der Ansprüche 10 bis 12, **dadurch gekennzeichnet, dass** ein durch eine Ummantelung der Leuchtstoffröhre entstehende Luftkanal (33) eine Zuluftöffnung (123) einem unteren Ende und eine Abluftöffnung (124) an einem oberen Ende aufweist, so dass die entstehende Wärme durch eine Luftströmung in den Umgebungsraum abführbar ist.

14. Warenpräsentationsmöbel nach einem oder mehreren der Ansprüche 10 bis 13, **dadurch gekennzeichnet, dass** die Beleuchtungseinrichtung LED-Leuchtkörper anstelle der Leuchtstoffröhre aufweist.

15. Warenpräsentationsmöbel nach einem oder mehreren der Ansprüche 10 bis 14, **dadurch gekennzeichnet, dass** die Beleuchtungseinrichtung in dem Zwischenraum (4) zwischen den angelseitigen Enden (51) der Türen (5) angeordnet ist.

16. Warenpräsentationsmöbel nach einem oder mehreren der Ansprüche 10 bis 15, **dadurch gekennzeichnet, dass** die Kante (52) der Tür (5) mit einem Heizrohr (32) ausgestattet ist.

17. Warenpräsentationsmöbel nach einem oder mehreren der Ansprüche 10 bis 16, **dadurch gekennzeichnet, dass** die Wärmeabführeinrichtung als Stütze ausgebildet und somit Funktionsteil des Kühlmöbels ist.

18. Warenpräsentationsmöbel nach Anspruch 1, wobei das Warenpräsentationsmöbel als Kühltruhe ausgebildet ist, die über einer Kühltruhenöffnung zum Öffnen derselben verschiebbare Abdeckplatten sowie eine auf dem Warenpräsentationsmöbel befestigte, durchsichtige Umrandung (54) aufweist, die als Träger einer Beleuchtungseinrichtung zur Beleuchtung des Kühlraumes dient und ein sich über die Länge der Kühltruhe erstreckendes Grundprofil (14, 141) zur Aufnahme verschiedener Modularteile aufweist, **dadurch gekennzeichnet, dass** an dem Grundprofil (14, 141) in den Warenraum hineinragend LED-Leuchtkörper angeordnet sind.

19. Warenpräsentationsmöbel nach Anspruch 18, **dadurch gekennzeichnet, dass** die von einer Platine (100) getragenen LED-Leuchtkörper unmittelbar an dem Grundprofil (14, 141) befestigt sind.

20. Warenpräsentationsmöbel nach einem der Ansprüche 18 oder 19, **dadurch gekennzeichnet, dass** das Grundprofil (14,141) aus einem wärmeleitenden Material besteht und eine Scheibenkante der Umrandung (54) so umgibt, dass die Scheibenkante aufgeheizt wird.

21. Warenpräsentationsmöbel nach einem oder mehreren der Ansprüche 1 bis 20, **dadurch gekennzeichnet, dass** eine Schalteinrichtung vorgesehen ist, die für den Nachtbetrieb die Lichtleistung der Leuchtkörper (1) reduziert.

## Claims

1. A merchandise display cabinet for presenting refrigerated or frozen merchandise and having a merchandise space at least partially enclosed by transparent panes and comprising an access opening that can be closed off by means of transparent displaceable panes (5'), said merchandise space being illuminated by means of an illumination device comprising at least one illuminant (1) positioned in the merchandise space and an associated heat dissipation device, **characterized in that** the associated heat dissipation device comprises a heat sink (31) extending into a surrounding space of the merchandise display cabinet present outside of the merchandise space and by means of which the heat generated by the illuminant (1) can be dissipated out of the merchandise space into the surrounding space of the refrigerated cabinet.

2. The merchandise display cabinet according to claim 1, **characterized in that** the lighting device comprises illuminants (1) implemented as LED illuminants positioned in the merchandise space such that the heat dissipation device associated with the LED illuminants comprises a heat dissipater (3) and a heat sink (31), wherein the LED illuminants and the heat sink (31) are connected to each other by means of the heat dissipater (3).

3. The merchandise display cabinet according to any one of the claims 1 or 2, **characterized in that** the merchandise display cabinet comprises a vertical access opening to the merchandise space, wherein the merchandise space is divided into compartments disposed vertically one above the other, and wherein the front side of the merchandise space accessible to the customer can be closed off by means of transparent, horizontally displaceable doors (5), and that an intermediate space (4) is provided between the hinged ends (51) of the doors (5) in the region of which the illuminants (1) of the illumination device are disposed so as to be directly in contact with the merchandise space, while the associated heat dissipation device extends through the intermediate space (4) from the merchandise space to the surrounding space, so that the heat emitted by the illuminants (1) can be transported outward into the surrounding space of the refrigerated cabinet.

4. The merchandise display cabinet according to any one or more of the claims 1 through 3, **characterized in that** the heat dissipation device is disposed near the edges (52) of the panes (5') enclosing the merchandise space, wherein the heat dissipation device extends along one edge (52) so that the heat dissipated from the illuminant (1) heats up the edge (52).

5. The merchandise display cabinet according to claim 4, **characterized in that** the heat sink (31) is implemented as a profile extending over the length of the edge (52) and protruding into the surrounding space and covering the intermediate space (4) between two adjacent doors (5) when the door (5) is closed.

6. The merchandise display cabinet according to any one or more of the claims 2 through 5, **characterized in that** a support (2) for the LED illuminant, the heat dissipater (3), and the heat sink (31) are combined into one functional component of the refrigerated cabinet on which the LED illuminants are directly mounted.

7. The merchandise display cabinet according to claim 6, **characterized in that** the support (2) protrudes into the merchandise space and the heat dissipater (3) is fed through the intermediate space (4) between the two adjacent doors (5), and that the heat sink (31) is disposed on the end thereof outside of the merchandise space in the surrounding space.

8. The merchandise display cabinet according to any one or more of the claims 2 through 7, **characterized in that** the side of the heat sink (31) facing the merchandise space is implemented as a stop for the pane (5') of the door (5).

9. The merchandise display cabinet according to any one or more of the claims 6 through 10, **characterized in that** a seal (7) is disposed between the support (2) and the hinged end (51) of the door (5) that can pivot into the merchandise space.

10. The merchandise display cabinet according to any one or more of the claims 1 through 9, **characterized in that** the illumination device comprises as an illuminant (1) a vertically positioned fluorescent tube disposed in the merchandise space and an associated heat dissipation device.

11. The merchandise display cabinet according to claim 10, **characterized in that** the associated heat dissipation device comprises a jacket tube (12) enclosing the fluorescent tube at a distance and comprising a filter (122).

12. The merchandise display cabinet according to any one of the claims 10 or 11, **characterized in that** the associated heat dissipation device (33) consists of a jacket tube (12) enclosing the fluorescent tube at a distance and comprising a reflector (121).

13. The merchandise display cabinet according to any one of the claims 10 through 12, **characterized in that** an air channel (33) arising from enclosing the fluorescent tube comprises a ventilation opening (123) at a lower end and a discharge opening (124) at an upper end, so that the generated heat can be dissipated into the surrounding space by means of air flow.

14. The merchandise display cabinet according to any one or more of the claims 10 through 13, **characterized in that** the illumination device comprises LED illuminants in place of the fluorescent tube.

15. The merchandise display cabinet according to any one or more of the claims 10 through 14, **characterized in that** the illumination device is disposed in the intermediate space (4) between the hinged ends (51) of the doors (5).

16. The merchandise display cabinet according to any one or more of the claims 10 through 15, **characterized in that** the edge (52) of the door (5) is equipped with a heating tube (32).

17. The merchandise display cabinet according to any one or more of the claims 10 through 16, **characterized in that** the heat dissipation device is implemented as a support and is thus a functional component of the refrigerated cabinet.

18. The merchandise display cabinet according to claim 1, the merchandise display cabinet being implemented as a freezer comprising sliding cover panels above a freezer opening for opening the same and a transparent border (54) mounted on the merchandise display cabinet and serving as a support of an illumination device for illuminating the refrigerated space and comprising a base profile (14, 141) extending over the length of the freezer for receiving various modular components, **characterized in that** LED illuminants protruding into the merchandise space are disposed on the base profile (14, 141).

19. The merchandise display cabinet according to claim 18, **characterized in that** the LED illuminants supported by a plate (100) are mounted directly on the base profile (14,141).

20. The merchandise display cabinet according to any one of the claims 18 or 19, **characterized in that** the base profile (14,141) is made of a thermally conductive material and encloses a pane edge of the border (54) so that the pane edge is heated up.

21. The merchandise display cabinet according to any one or more of the claims 1 through 20, **characterized in that** a switch device is provided for reducing the lighting power of the illuminants (1) during nighttime operation.

## Revendications

1. Meuble de présentation de marchandises pour la présentation de marchandises réfrigérées ou congelées, avec un espace de marchandises entouré au moins partiellement par des panneaux transparents et présentant une ouverture d'accès qui peut être fermée au moyen de panneaux transparents mobiles (5'), sachant que l'espace de marchandises est éclairé au moyen d'un dispositif d'éclairage qui se compose au moins d'un corps lumineux (1) positionné dans l'espace de marchandises et d'un dispositif de dissipation de chaleur associé, **caractérisé en ce que** le dispositif d'évacuation de chaleur associé comporte un refroidisseur (31) qui s'étend dans un espace environnant du meuble de présentation de marchandises disposé en dehors de l'espace de marchandises et à l'aide duquel la chaleur générée par le corps lumineux (1) peut être évacuée depuis l'espace de marchandises vers l'espace environnant du meuble frigorifique.

2. Meuble de présentation de marchandises selon la revendication 1, **caractérisé en ce que** le dispositif d'éclairage présente des corps lumineux (1) se présentant sous la forme de corps lumineux à DEL, qui sont positionnés dans l'espace de marchandises, que le dispositif d'évacuation de chaleur associé aux corps lumineux à DEL présente un dissipateur de chaleur (3) et un refroidisseur (31), sachant que les corps lumineux à DEL et le refroidisseur (31) sont reliés les uns avec les autres via le dissipateur de chaleur (3).

3. Meuble de présentation de marchandises selon l'une des revendications 1 ou 2, **caractérisé en ce que** le meuble de présentation de marchandises présente une ouverture verticale d'accès à l'espace de marchandises, sachant que l'espace de marchandise est subdivisé en compartiments disposés verticalement les uns au-dessus des autres, et sachant que la face avant de l'espace de marchandises accessible au client peut être fermée à l'aide de portes (5) transparentes, horizontales et mobiles et qu'il est prévu entre les extrémités (51) des portes (5) côté penture un espace intermédiaire (4) dans lequel les corps lumineux (1) du dispositif d'éclairage sont disposés de sorte qu'ils soient en relation directe avec l'espace de marchandises, alors que le dispositif d'évacuation de chaleur associé s'étend à travers l'espace intermédiaire (4), de l'espace de marchandises vers l'espace environnant, de sorte que la chaleur dégagée par les corps lumineux (1) puisse être refoulée vers l'extérieur, dans l'espace environnant du meuble frigorifique.

4. Meuble de présentation de marchandises selon l'une ou plusieurs des revendications 1 à 3, **caractérisé en ce que** le dispositif d'évacuation de chaleur est disposé à proximité d'arêtes (52) des panneaux (5') entourant l'espace de marchandises, sachant que le dispositif d'évacuation de chaleur s'étend le long d'une arête (52) de sorte que la chaleur évacuée depuis le corps lumineux (1) réchauffe l'arête (52).

5. Meuble de présentation de marchandises selon la revendication 4, **caractérisé en ce que** le refroidisseur (31) se présente sous la forme d'un profilé qui s'étend sur la longueur de l'arête (52) et fait saillie dans l'espace environnant et, à la position fermée de la porte (5), recouvre l'espace intermédiaire (4) entre deux portes (5) voisines.

6. Meuble de présentation de marchandises selon l'une ou plusieurs des revendications 2 à 5, **caractérisé en ce qu'**un élément support (2) pour les corps lumineux à DEL, le dissipateur de chaleur (3) et le refroidisseur (31) sont regroupés en un élément fonctionnel du meuble frigorifique, auquel sont directement fixés les corps lumineux à DEL.

7. Meuble de présentation de marchandises selon la revendication 6, **caractérisé en ce que** l'élément support (2) fait saillie dans l'espace de marchandises et le dissipateur de chaleur (3) est posé à travers l'espace intermédiaire (4), entre les deux portes voisines (5), et que le refroidisseur (31) est disposé à son extrémité hors de l'espace de marchandises, dans l'espace intermédiaire.

8. Meuble de présentation de marchandises selon l'une ou plusieurs des revendications 2 à 7, **caractérisé en ce que** le refroidisseur (31) se présente sous une forme avec une face orientée vers l'espace de marchandises en tant que butée pour le panneau (5') de la porte (5).

9. Meuble de présentation de marchandises selon l'une ou plusieurs des revendications 6 à 10, **caractérisé en ce qu'**un joint (7) est disposé entre l'élément support (2) et l'extrémité (51) de porte (5) côté penture pivotant dans l'espace de marchandises.

10. Meuble de présentation de marchandises selon l'une ou plusieurs des revendications 1 à 9, **caractérisé en ce que** le dispositif d'éclairage présente comme corps lumineux (1) un tube fluorescent positionné verticalement, qui est disposé dans l'espace de marchandises, ainsi qu'un dispositif d'évacuation de chaleur associé.

11. Meuble de présentation de marchandises selon la revendication 10, **caractérisé en ce que** le dispositif d'évacuation de chaleur associé se compose d'un tube de gainage (12) enveloppant à distance le tube fluorescent, qui comporte un filtre (122).

12. Meuble de présentation de marchandises selon l'une des revendications 10 ou 11, **caractérisé en ce que** le dispositif d'évacuation de chaleur associé (33) se compose d'un tube de gainage (12) enveloppant à distance le tube fluorescent, qui comporte un réflecteur (121).

13. Meuble de présentation de marchandises selon l'une ou plusieurs des revendications 10 à 12, **caractérisé en ce qu'**une canalisation d'air (33) générée par un gainage du tube fluorescent présente un orifice d'amenée d'air (123) à une extrémité inférieure et un orifice d'évacuation d'air (124) à une extrémité supérieure, si bien que la chaleur générée peut être évacuée par un courant d'air dans l'espace environnant.

14. Meuble de présentation de marchandises selon l'une ou plusieurs des revendications 10 à 13, **caractérisé en ce que** le dispositif d'éclairage comporte des corps lumineux à DEL au lieu du tube fluorescent.

15. Meuble de présentation de marchandises selon l'une ou plusieurs des revendications 10 à 14, **caractérisé en ce que** le dispositif d'éclairage est disposé dans l'espace intermédiaire (4), entre les extrémités (51) côté penture des portes (5).

16. Meuble de présentation de marchandises selon l'une ou plusieurs des revendications 10 à 15, **caractérisé en ce que** l'arête (52) de la porte (5) est équipée d'un tube chauffant (32).

17. Meuble de présentation de marchandises selon l'une ou plusieurs des revendications 10 à 16, **caractérisé en ce que** le dispositif d'évacuation de chaleur se présente sous la forme d'une colonne et qu'il est ainsi un élément fonctionnel du meuble frigorifique.

18. Meuble de présentation de marchandises selon la revendication 1, dans lequel le meuble de présentation de marchandises se présente sous la forme d'un congélateur, qui, au-dessus d'une ouverture de congélateur pour l'ouverture du même, présente des plaques de recouvrement déplaçables ainsi qu'un encadrement (54) transparent fixé sur le meuble de présentation de marchandises, qui sert de support d'un dispositif d'éclairage pour l'éclairage du compartiment de réfrigération et un profilé de base (14, 141) s'étendant sur la longueur du congélateur pour accueillir diverses pièces modulaires, **caractérisé en ce que** des corps lumineux à DEL faisant saillie dans l'espace de marchandises sont disposés sur le profilé de base (14, 141).

19. Meuble de présentation de marchandises selon la revendication 18, **caractérisé en ce que** les corps lumineux à DEL portés par une platine (100) sont fixés directement sur le profilé de base (14, 141).

20. Meuble de présentation de marchandises selon l'une des revendications 18 ou 19, **caractérisé en ce que** le profilé de base (14, 141) se compose d'un matériau conducteur de chaleur et entoure une arête de panneau de l'encadrement (54) de sorte que l'arête du panneau soit chauffée.

21. Meuble de présentation de marchandises selon l'une ou plusieurs des revendications 1 à 20, **caractérisé en ce qu'**il est prévu un dispositif de commutation qui réduit la puissance lumineuse des corps lumineux (1) pour le service de nuit.
